# EUROPÄISCHE PATENTSCHRIFT

(11) **EP 1 303 686 B1**
(45) Veröffentlichungstag und Bekanntmachung des Hinweises auf die Patenterteilung: **07.06.2006**
(21) Anmeldenummer: 01949468.1
(22) Anmeldetag: 05.07.2001
(51) Int. Cl.: F01P 11/02

(54) **VERSCHLUSSDECKEL FÜR KRAFTFAHRZEUGKÜHLER**
SEALING CAP FOR A MOTOR VEHICLE RADIATOR
BOUCHON DE FERMETURE POUR RADIATEUR DE VEHICULE

(30) Priorität: 22.07.2000 DE 20012722 U
(43) Veröffentlichungstag der Anmeldung: 23.04.2003
(73) Patentinhaber: REUTTER, Heinrich, 71336 Waiblingen-Hohenacker (DE)
(72) Erfinder: REUTTER, Heinrich, 71336 Waiblingen-Hohenacker (DE)
(74) Vertreter: Dreiss, Fuhlendorf, Steimle & Becker
(86) Internationale Anmeldenummer: PCT/EP2001/007700
(87) Internationale Veröffentlichungsnummer: WO 2002/008587

(56) Entgegenhaltungen:
- EP-A- 0 995 888
- FR-A- 1 600 373
- US-A- 3 284 004

## Beschreibung

Die vorliegende Erfindung bezieht sich auf einen Verschlussdeckel für einen ortsfesten Stutzen eines Behälters, insbesondere Kraftfahrzeugkühlers, nach dem Oberbegriff des Anspruchs 1.

Bei einem aus der DE 197 53 597 A1 bekannten Verschlussdeckel ist die Vorspannung des Überdruckventilkörpers in der Weise betriebsgesteuert einstellbar, dass auf ein Druckstück, zwischen dem und dem Überdruckventilkörper eine Druckfeder angeordnet ist, ein kolbenbetätigter Kniehebel oder ein elektrischer Hubmagnet wirkt. Im ersteren Falle ist die Vorspannung vom Betriebsdruck des Kraftfahrzeugmotors abhängig und im anderen Falle von einer elektrischen Ansteuerung, bspw. der Zündung.

Vorgeschlagen wurde auch bereits, die Vorspannung des Überdruckventilkörpers in Abhängigkeit von der Temperatur im Behälterinneren zu steuern. Dazu ist die temperaturabhängige Steuereinheit im Deckelinnenteil in einem Raum zwischen dem Überdruckventilkörper und dem Deckelaußenteil angeordnet. Diese Lage des temperaturabhängigen Steuerelementes ist zur Erfassung und Weiterleitung derjenigen Temperatur, die im Behälterinneren herrscht, ungünstig, weil sie vom Behälterinneren relativ weit entfernt ist und damit die dort herrschende Temperatur erstens nur verzögert und zweitens nur mit erheblicher Toleranz erfasst.

Bei den genannten beiden Verschlussdeckeltypen besitzt die Ventilanordnung einen Unterdruck-Ventilkörper, der konzentrisch zum und im Wesentlichen innerhalb des Überdruckventilkörpers angeordnet ist.

Aufgabe der vorliegenden Erfindung ist es, einen Verschlussdeckel für einen ortsfesten Stutzen eines Behälters, insbesondere Kraftfahrzeugkühlers, der eingangs genannten Art zu schaffen, bei dem die Einstellbarkeit der Vorspannung des Überdruckventilkörpers unter unmittelbarer Abnahme der im Behälterinneren herrschenden Temperatur bei gleichbleibender Wirkung der Überdruck/Unterdruck-Ventilanordnung erfolgen kann.

Zur Lösung dieser Aufgabe sind bei einem Verschlussdeckel für einen ortsfesten Stutzen eines Behälters, insbesondere Kraftfahrzeugkühlers, der genannten Art die im Anspruch 1 angegebenen Merkmale vorgesehen.

Durch die erfindungsgemäßen Maßnahmen ist erreicht, dass das temperaturabhängige Antriebselement in Form eines Dehnstoffelementes über den Fühler die im Behälterinneren herrschende Temperatur unmittelbar und unverzögert aufnehmen kann. Die Übertragung der Temperaturverhältnisse im Behälterinneren kann auf kürzestem und direktem Wege unmittelbar im Zuge der Deckelachse erfolgen, ohne dass Nachteile in der Wirkung des Überdruckventilkörpers und insbesondere in der Wirkung des Unterdruckventilkörpers in Kauf zu nehmen sind.

Entsprechend den Merkmalen des Anspruchs 2 ist der Unterdruckventilkörper zweckmäßigerweise vom Überdruckventilkörper entfernt am Boden des Deckelinnenteils vorgesehen.

Nach den Merkmalen gemäß Anspruch 3 und einem der Ansprüche 4 und 5 ist eine einfache Halterung und Anordnung des Unterdruckventilkörpers an der Unterseite des Bodens des Deckelinnenteils gegeben.

Aus der DE 197 53 597 A1 ist es auch bekannt, den Deckelaußenteil aus einem auf den Behälterstutzen aufbringbaren Verschlusselement und einem demgegenüber relativ verdrehbaren Griffelement aufzubauen, wobei zwischen beiden eine ein- und ausrückbare Verdrehsicherung vorgesehen ist. Dabei wird die Verdrehsicherung an einem zur Längsachse exzentrischen Ort mittels eines Bolzens verwirklicht, der von einer temperaturabhängigen Bimetall- oder Memory-Feder beaufschlagt ist. Auch hier besteht das Problem der verzögerten und ungenauen Erfassung der Temperaturverhältnisse im Behälterinneren.

Um hier eine unmittelbar und unverzögert ansprechende Verdrehsicherung zu erreichen, sind gemäß einem bevorzugten Ausführungsbeispiel die Merkmale nach Anspruch 6 vorgesehen. Damit ist erreicht, dass die vom Fühler unmittelbar erfasste und zum Dehnstoffelement übertragene Temperatur zur unmittelbaren Ansteuerung der Verdrehsicherung genutzt wird.

Vorteilhafte Ausgestaltungen der Verdrehsicherung ergeben sich aus den Merkmalen eines oder mehrerer der Ansprüche 7 - 10.

In vorteilhafter Weise ist der Temperaturfühler gemäß Anspruch 11 gegenüber dem Überdruckventilkörper abgedichtet.

Weitere Einzelheiten der Erfindung sind der folgenden Beschreibung zu entnehmen, in der die Erfindung anhand der in der Zeichnung dargestellten Ausführungsbeispiele näher beschrieben und erläutert ist. Es zeigen:
- Fig. 1: in schematischer längsgeschnittener Darstellung einen Verschlussdeckel für einen Kraftfahrzeugkühler gemäß einem ersten Ausführungsbeispiel vorliegender Erfindung,
- Fig. 2: eine Innenansicht des Deckelinnenteils ohne Überdruckventilkörper gemäß Linie II-II der Fig. 1,
- Fig. 3: eine der Fig. 1 entsprechende Darstellung, jedoch nur des Deckelinnenteils und des Unterdruckventilkörpers gemäß einem zweiten Ausführungsbeispiel vorliegender Erfindung und
- Fig. 4: eine der Fig. 1 entsprechende Darstellung, jedoch nur des Deckelinnenteils und des Unterdruckventilkörpers gemäß einem dritten Ausführungsbeispiel vorliegender Erfindung.

Der in der Zeichnung gemäß dreier Ausführungsbeispiele dargestellte Verschlussdeckel 10, 110 bzw. 210 weist eine Überdruck/Unterdruck-Ventilanordnung 11, 111, 211 auf, die einen bei allen Ausführungsbeispielen gleichen Überdruckventilkörper 12 und einen Unterdruckventilkörper 13, 113 bzw. 213 aufweist. Der Öffnungsdruck des Überdruckventilkörpers 12 ist mittels eines bei allen Ausführungsbeispielen gleichen thermischen Antriebs 14 zweistufig einstellbar, nämlich auf einen den Kraftfahrzeugkühlerüberdruck bei Normalbetrieb berücksichtigenden Öffnungsdruck und auf einen solchen Öffnungsdruck, der dem höheren Kraftfahrzeugkühlerüberdruck, der sich beim Abstellen des Kraftfahrzeugmotors aufgrund der sich entwickelnden Stauwärme ergibt, entspricht.

Gemäß der zeichnerischen Darstellung besitzt der bei allen Ausführungsbeispielen gleiche Außendeckelteil 16 des Verschlussdeckels 10, 110, 210 ein Verschlusselement 17, das hier in Form eines Außengewindeelements zum Auf- und Abschrauben des Verschlussdeckels von der Öffnung eines hier nicht dargestellten Stutzens eines Kraftfahrzeugskühlers oder sonstigen Behälters dient, und ein Griffelement 18, das gegenüber dem Verschlusselement 17 verdrehbar und mittels einer bei allen Ausführungsbeispielen gleichen Verdrehsicherung 19 unverdrehbar verbindbar ist. Es versteht sich, dass das Verschlusselement 17 statt als Außengewindeelement als Bajonettverschlusselement ausgebildet sein kann.

Das Verschlusselement 17 besitzt gemäß Fig. 1 einen mit einer axialen Durchbrechung versehenen Zwischenboden 21, an dessen Unterseite eine Außengewindehülse 23 und an dessen Oberseite eine Verbindungshülse 24 axial absteht, über deren radialen Flansch 22 das Verschlusselement 17 am Griffelement 18 verdrehbar, jedoch axial unbeweglich hängend gehalten ist. Das Griffelement 18 untergreift außenrandseitig den Flansch 22 der Verbindungshülse 24 des Verschlusselements 17 und besitzt mittig nach axial innen abstehende, kreisförmig angeordnete Führungsfinger 25, zwischen denen eine Druckfeder 26 aufgenommen ist, die sich einenends an der Innenseite des Griffelements 18 und anderenends an einer Sperrplatte 27 der Verdrehsicherung 19 abstützt. Die Sperrplatte 27 ist an einem Ringumfang mit Schlitzen 28 versehen, in die die Führungsfinger 25 des Griffelements 18 eingreifen, so dass die Sperrplatte 27 der Verdrehsicherung 19 mit dem Griffelement 18 drehfest verbunden ist. Die Sperrplatte 27 besitzt außenumfangsseitig axial nach unten umgebogene Klauen 29, die in axiale Nuten 31 des Zwischenbodens 21 des Verschlusselements 17 in ihrer Ausgangsstellung entsprechend der Fig. 1 eingreifen, so dass in dieser Stellung die Verdrehsicherung 19 nicht nur mit dem Griffelement 18, sondern auch mit dem Verschlusselement 17 drehfest verbunden ist, was ein Auf- und Abschrauben des Verschlussdeckels 10 auf den bzw. vom nicht dargestellten Behälterstutzen möglich macht. Wie noch zu zeigen sein wird, ist die Verdrehsicherung 19 entgegen der Wirkung der Druckfeder 26 axial derart bewegbar, dass die Klauen 29 aus den Nuten 31 freikommen, so dass der Drehschluss zwischen Verdrehsicherung 19 und Verschlusselement 17 aufgehoben wird, was zu einer Leerlaufdrehung des Griffelements 18 auf dem Verschlusselement 17 führt und ein Abschrauben des Verschlussdeckels 10 vom Behälterstutzen verhindert.

Am Verschlusselement 17 des Deckelaußenteils 16 ist gemäß Fig. 1 ein die Überdruck/Unterdruck-Ventilanordnung 11 haltendes Deckelinnenteil 15 hängend gehalten, derart, dass das Deckelinnenteil 15 gegenüber dem Deckelaußenteil 16 axial unbeweglich, jedoch in Umfangsrichtung verdrehbar ist. Der Deckelinnenteil 15 besitzt einen Ventiltopf 36, der am Verschlusselement 17 hängt und der radiale Durchströmungsöffnungen 37 aufweist. Der Boden 38 des Ventiltopfes 36 ist mit einer mittigen Öffnung 39 versehen, um die eine axial nach innen erhabene Ringdichtfläche 41 vorgesehen ist. Auf der Ringdichtfläche 41 liegt der Überdruckventilkörper 12 mit der radial äußeren Dichtfläche 42 einer Dichtmembran 43 unter der Wirkung einer in ihrer Vorspannung einstellbaren Druckfeder 44 auf. Der Überdruckventilkörper 12 ist etwa hutförmig, wobei die Dichtmembran 43 innerhalb seiner axial zum Boden 38 hin umgebogenen Krempe aufgenommen ist. Die Druckfeder 44 stützt sich anderenends an einer axial bewegbaren Druckhülse 46 ab, die sich dem Überdruckventilkörper 12 abgewandt an einer ortsfesten inneren Führungsmuffe 47 des Deckelinnenteils 15 abstützt.

Die axiale Druckhülse 46 ist über einen aufliegenden Druckring 48 vom thermischen Antrieb 14 beaufschlagt, der bei den dargestellten Ausführungsbeispielen durch eine DehnstoffMembrankapsel 50 verwirklicht ist. Die Membrankapsel 50 ist zwischen dem Zwischenboden 21 des Verschlusselementes 17 und der Sperrplatte 27 der Verdrehsicherung 19 angeordnet. Ein Außenringflansch 51 der Membrankapsel 50 liegt auf einem Ringansatz 52 des Verschlusselementes 17 auf. Der mittige dehnbare Bereich 53 der Membrankapsel 50 liegt mit seiner Oberseite an einer mittigen Einformung der Sperrplatte 27 und mit seiner Unterseite auf dem Druckring 48. Die DehnstoffMembrankapsel 50 ist achsmittig mit einem Fühlerstab 54 verbunden, der den Überdruckventilkörper 12 durchdringt und so lang ist, dass er bis in den ortsfesten Stutzen des Behälters bzw. Kraftfahrzeugkühlers zur unmittelbaren Erfassung der dortigen Temperaturverhältnisse reicht. Der Fühlerstab 54 besitzt die Wirkung einer Kapillare, ist an ihrem freien Ende verschlossen und innenraumseitig mit der Membrankapsel 50 verbunden. Der Fühlerstab 54 ist mit demselben Dehnstoff wie die Membrankapsel 50 gefüllt. Zwischen einer Ringschulter 56 des Fühlerstabs 54 und einer ortsfesten Ringscheibe 57 ist die radial innere Dichtfläche 58 der Dichtmembran 43 des Überdruckventilkörpers 12 abdichtend gehalten. Im oberen Bereich dient der Fühlerstab 54 der Führung der ihn umgebenden Druckhülse 46 und Druckring 48; im unteren durchmesserkleineren Bereich durchdringt der Fühlerstab 54 die mittige Öffnung 39 im Ventiltopfboden 38 derart, dass eine konzentrische. Ringöffnung 39 verbleibt.

Der Unterdruckventilkörper 13, 113, 213 gemäß den verschiedenen Ausführungsformen ist an der Unterseite des Bodens 38 des Ventiltopfes 36 an einer Stelle des die mittige Öffnung 39 umgebenden Ringbereichs exzentrisch zur Längsachse des Verschlussdeckels 10, 110, 210 angeordnet.

Beim Ausführungsbeispiel der Fig. 1 ist der Unterdruckventilkörper 13 als Schirmventil 61 ausgebildet, dessen mittiger Hauptteil 62 auf einem von der Unterseite des Bodens 38 abstehenden Zapfen 63 aufgesteckt ist. Der kreisförmige Schirmrand 64 ist mit seiner radial äußeren Ringdichtfläche 65 gegen eine Dichtfläche der Unterseite des Bodens 38 vorgespannt. Gemäß Fig. 2 münden in den Raum 66 zwischen Hauptteil 62 und Ringdichtfläche 65 zwei Verbindungskanäle 67 und 68, die einander gegenüberliegen und die den Boden 38 des Ventiltopfes 36 durchdringen. Über den Boden 38 des Ventiltopfes 36 ist eine Kappe 69 gestülpt, die am Deckelinnenteil 15 gehalten ist und die mit einer axialen Durchgangsöffnung 71 um den betreffenden Bereich des Fühlerstabes 54 versehen ist und an deren Bodeninnenseite der Hauptteil 62 des Schirmventils 61 anliegt.

Im Falle eines Unterdrucks im Behälter hebt der Schirmrand 64 mit seiner Ringdichtfläche 65 von der Dichtfläche des Ventiltopfbodens 38 ab, so dass sich eine Strömungsverbindung vom Behälterinneren durch die Öffnung 71 und die Kanäle 67, 68 sowie die radialen Öffnungen 37 nach außen ergibt.

Beim Ausführungsbeispiel der Fig. 3 ist der Unterdruckventilkörper 113 durch ein axial bewegliches Körperelement 161 gebildet, das in einer gestuften Sacklochbohrung 174 einer Kappe 169, die am Deckelinnenteil 115 gehalten ist, angeordnet ist. Das Körperelement 161 ist durch die Wirkung einer Druckfeder 173 innerhalb der gestuften Sacklochbohrung 174 mit seiner erhabenen Ringdichtfläche 175 gegen einen entsprechenden Dichtsitz an der Unterseite des Bodens 138 des Ventiltopfs 36 dichtend gedrückt. Innerhalb der Ringdichtfläche 175 des Ventilelements 161 ist im Boden 138 des Ventiltopfs 36 mindestens eine Durchgangsbohrung 176 vorgesehen. Im Falle eines Unterdrucks im Behälterinneren wird das Körperelement 161 des Unterdruckventilkörpers 113 entgegen der Wirkung der Druckfeder 173 vom Dichtsitz am Boden 138 abgehoben.

Fig. 4 zeigt eine Ausführung eines Unterdruckventilkörpers 213, bei dem ein Kugelelement 261 vorgesehen ist, das innerhalb einer axialen Ausnehmung 274 im Boden 238 des Ventiltopfs 36 gehalten ist. Das Kugelelement 261 ist durch eine Druckfeder 273 derart beaufschlagt, dass es gegen einen Dichtsitz um einen Durchgangskanal 267 im Boden der Ausnehmung 274 gedrückt ist. Anderenends ist die hinterschnittene Ausnehmung 274 ebenfalls mit einer Durchgangsbohrung 276, um die sich die Druckfeder 273 abstützt, versehen. Auch hier wird bei Unterdruck das Kugelelement 261 entgegen der Wirkung der Druckfeder 273 vom Dichtsitz zur Freigabe der Ausnehmung 274 abgehoben.

Während des Motorbetriebs wird sich gemäß Fig. 1 der thermische Antrieb 14 in Form der Membrankapsel 50 mittig axial ausdehnen, was bewirkt, dass aufgrund der noch zu großen Kraft der Vorspannfeder 44 des Überdruckventilkörpers 12 die Membrankapsel 50 sich in Richtung des Pfeiles B2 nach oben ausdehnt und die Verdrehsicherung 19 bzw. die Sperrplatte 27 so weit anhebt, dass ihre Klauen 29 aus den Nuten 31 des Verschlusselements 17 freikommen. In diesem Zustand ist die drehfeste Verbindung zwischen Verschlusselement 17 und Griffelement 18 aufgehoben. Wird der Motor abgestellt, erhöht sich aufgrund von Stauwärme im Behälter die Temperatur weiter, die über den Fühlerstab 54 zur Membrankapsel 50 weitergeleitet wird, was bewirkt, dass sich die Membrankapsel 50 weiter in axialer Richtung ausdehnt. Dies hat aufgrund der Anlage der Membrankapsel 50 an die Finger 25 des Griffelements 18 zur Folge, dass sich die Membrankapsel 50 in Richtung gemäß Pfeil B1 nach unten entgegen der Wirkung der Druckfeder 44 axial ausdehnt und den Druckring 48 und die axiale Druckhülse 46 beaufschlagt, so dass durch die erhöhte Vorspannkraft der Druckfeder 44 der Öffnungsdruck für den Überdruckventilkörper 12 auf einen höheren Wert von bspw. 2,0 bar gebracht wird. Auch in diesem Zustand bleibt die Leerlaufverbindung zwischen Griffelement 18 und Verschlusselement 17 erhalten, da die Sperrplatte 27 weiterhin in ihrer obersten Position verbleibt. Erst nach vollständigem Abkühlen wird die Ausgangslage gemäß Fig. 1 wieder erreicht.

## Patentansprüche

1. Verschlussdeckel (10, 110, 210) für einen ortsfesten Stutzen eines Behälters, insbesondere Kraftfahrzeugkühlers, mit einem Deckelaußenteil (16) und mit einem Deckelinnenteil (15), das eine Strömungsverbindung zwischen dem Behälterinneren und dem Behälteräußeren und eine Ventilanordnung (11) zum Freigeben und Sperren der Strömungsverbindung aufweist, welche Ventilanordnung (11) einen axial bewegbaren Überdruckventilkörper (12), der zum Behälterinneren hin gegen einen Dichtsitz am Deckelinnenteil (15) unter betriebsgesteuert einstellbarer Vorspannung derart gedrückt ist, dass er bei Überschreiten eines Grenzwerts des Behälterinnendrucks vom Dichtsitz abhebbar ist, und einen Unterdruckventilkörper (13) aufweist, **dadurch gekennzeichnet, dass** die Vorspannung, mit der der Überdruckventilkörper (12) gegen den Dichtsitz gedrückt ist, mittels eines thermischen Antriebs (14) in Form einer Dehnstoffmembrankapsel (50) einstellbar ist, der bzw. die mit einem Temperaturfühler (54) versehen ist, der den Überdruckventilkörper (12) in der Deckelachse durchdringt und in den Stutzen des Behälters reicht, und dass der Unterdruckventilkörper (13) exzentrisch zur Deckelachse angeordnet ist.

2. Verschlussdeckel nach Anspruch 1, **dadurch gekennzeichnet, dass** der Unterdruckventilkörper (13, 113, 213) an der dem Überdruckventilkörper (12) abgewandten Unterseite des Deckelinnenteils (15) angeordnet ist und einen Unterdruckkanal (67, 68, 176, 276) im Boden (38, 138, 238) des Deckelinnenteils (15) freigebbar abdeckt.

3. Verschlussdeckel nach Anspruch 1 oder 2, **dadurch gekennzeichnet, dass** der Deckelinnenteil (15) an seinem Boden (38, 138) von einer Kappe (69, 169) überdeckt ist, an der sich der Unterdruckventilkörper (13, 113) abstützt.

4. Verschlussdeckel nach mindestens einem der Ansprüche 1 - 3, **dadurch gekennzeichnet, dass** der Unterdruckventilkörper (113, 213) gegen die Wirkung einer Druckfeder (173, 273) axial bewegbar ist.

5. Verschlussdeckel nach mindestens einem der Ansprüche 1 - 3, **dadurch gekennzeichnet, dass** der Unterdruckventilkörper (13) durch ein Schirmventil gebildet ist, dessen Mittelteil zwischen dem Boden (38) des Deckelinnenteils (15) und einer Kappe (69) ortsfest gehalten und dessen Schirmteil (61) den Unterdruckkanal (67, 68) überdeckt.

6. Verschlussdeckel, bei dem der Deckelaußenteil (16) ein verschlusselement (17) für den Behälterstutzen und ein demgegenüber relativ verdrehbares Griffelement (18) aufweist, nach mindestens einem der vorhergehenden Ansprüche, **dadurch gekennzeichnet, dass** die Membrankapsel (50) einenends auf die Vorspannung (44) des Überdruckventilkörpers (12) und anderenends auf eine Verdrehsicherung (19) zwischen dem Griffelement (18) und dem Verschlusselement (17) des Deckelaußenteils (16) wirkt.

7. Verschlussdeckel nach Anspruch 6, **dadurch gekennzeichnet, dass** die Verdrehsicherung (19) der Membrankapsel (50) abgewandt mit einer Druckfeder (26) beaufschlagt ist.

8. Verschlussdeckel nach Anspruch 6 oder 7, **dadurch gekennzeichnet, dass** die Verdrehsicherung (19) durch eine Sperrplatte (27) mit vertikalen Klauen (29) gebildet ist, wobei die Sperrplatte (27) gegenüber dem Griffelement (18) axial relativ bewegbar, jedoch unverdrehbar ist und die Klauen (29) mit Ausnehmungen (31) im Verschlusselement (17) in und außer Eingriff bringbar sind.

9. Verschlussdeckel nach mindestens einem der vorhergehenden Ansprüche, **dadurch gekennzeichnet, dass** die Membrankapsel (50) zwischen der Sperrplatte (27) der Verdrehsicherung (19) und einem axial bewegbaren Führungselement (46, 48), zwischen dem und dem Überdruckventilkörper (12) eine Druckfeder (44) angeordnet ist, vorgesehen ist.

10. Verschlussdeckel nach Anspruch 9, **dadurch gekennzeichnet, dass** das Führungselement (46, 48) den als Stab ausgebildeten Temperaturfühler (54) umgibt.

11. Verschlussdeckel nach mindestens einem der vorhergehenden Ansprüche, **dadurch gekennzeichnet, dass** der Temperaturfühler (54) gegenüber dem Überdruckventilkörper (12) abgedichtet ist.

## Claims

1. A sealing cap (10, 110, 210) for a fixed feed pipe of a container, in particular a motor vehicle radiator, having a cap exterior part (16) and a cap interior part (15) that has a flow connection between the interior and the exterior of the container and a valve arrangement (11) for releasing and blocking the flow connection, the valve arrangement (11) having an axially mobile pressure relief valve body (12), which is pressed towards the interior of the container against a sealing seat on the cap interior part (15) with a prestressing that can be adjusted in a controlled manner, such that the pressure relief valve body can lift off from the sealing seat when a threshold value of the interior pressure in the container is exceeded, and a low pressure valve body (13), wherein the prestressing with which the pressure relief valve body (12) is pressed against the sealing seat can be adjusted by a thermal drive (14) in the form of an expansion material diaphragm capsule (50), which is provided with a temperature sensor (54) that penetrates the pressure relief valve body (12) in the cap center and extends into the feed pipe of the container, and the low pressure valve body (13) is arranged so as to be eccentric with respect to the cap center.

2. The sealing cap as recited in Claim 1, wherein the low pressure valve body (13, 113, 213) is arranged on the lower side of the cap interior part (15) facing away from the pressure relief valve body (12), and it covers a low pressure channel (67, 68, 176, 276) in the base (38, 138, 238) of the cap interior part (15), and can release it.

3. The sealing cap as reciting Claim 1 or 2, wherein the cap interior part (15) at its base (38, 138) is covered by a casing (69, 169) on which the low pressure valve body (13, 113) is supported.

4. The sealing cap as recited in at least one of Claims 1-3, wherein the low pressure valve body (113, 213) is axially mobile against the action of a pressure spring (173, 273).

5. The sealing cap as recited in at least one of Claims 1-3, wherein the low pressure valve body (13) is constituted as a valve with deflector, whose central part is supported fixedly between the base (38) of the cap interior part (15) and a casing (69) and whose deflector part (61) covers the low pressure channel (67, 68).

6. The sealing cap, in which the cap exterior part (16) has a sealing element (17) for the container feed pipe and a grip element (18) that can rotate relative thereto, as recited in at least one of the preceding claims, wherein the diaphragm capsule (50) at one end acts upon the prestressing (44) of the pressure relief valve body (12) and at the other end acts on the anti-twist device (19) between the grip element (18) and the closing element (17) of the cap exterior part (16).

7. The sealing cap as recited in Claim 6, wherein the anti-twist device (19) facing away from the diaphragm capsule (50) is acted upon by a pressure spring (26).

8. The sealing cap as recited in Claim 6 or 7, wherein the anti-twist device (19) is formed by a locking plate (27) having vertical claws (29), whereby the locking plate (27) is axially mobile relative to the grip element (18) but is non-rotatable, and the claws (29) having recesses (31) in the closing element (17) can be engaged and disengaged.

9. The sealing cap as recited in at least one of the preceding claims, wherein the diaphragm capsule (50) is provided between the locking plate (27) of the anti-twist device (19) and an axially mobile guide element (46, 48), between which and the pressure relief valve body (12) a pressure spring (44) is arranged.

10. The sealing cap as recited in Claim 9, wherein the guide element (46, 48) surrounds the temperature sensor (54), which is configured as a bar.

11. The sealing cap as recited in at least one of the preceding claims, wherein the temperature sensor (54) is sealed off from the pressure relief valve body (12).

## Revendications

1. Bouchon de fermeture (10, 110, 210) pour un bec fixe d'un récipient, en particulier d'un radiateur de véhicule, comportant un élément extérieur de bouchon (16) et un élément intérieur de bouchon (15), qui présente une liaison d'écoulement entre l'intérieur du récipient et l'extérieur du récipient, et un agencement de soupapes (11) permettant de libérer et de bloquer la liaison d'écoulement, lequel agencement de soupapes (11) comporte un corps de soupape de surpression (12) mobile axialement, qui est appuyé vers l'intérieur du récipient contre un siège d'étanchéité sur l'élément intérieur de bouchon (15) sous une précontrainte pouvant être réglée en fonction des besoins de fonctionnement, de telle sorte que, lorsqu'on dépasse une valeur seuil de la pression intérieure du récipient, il peut être soulevé du siège d'étanchéité, et comporte également un corps de soupape de dépression (13), **caractérisé en ce que** la précontrainte avec laquelle le corps de soupape de surpression (12) est appuyé contre le siège d'étanchéité peut être réglée à l'aide d'une commande thermique (14) sous la forme d'une capsule à membrane extensible (50), qui est dotée d'un capteur de température (54), lequel traverse le corps de soupape de surpression (12) selon l'axe du bouchon et va jusqu'au bec du récipient, et **en ce que** le corps de soupape de dépression (13) est disposé de manière excentrique par rapport à l'axe du bouchon.

2. Bouchon de fermeture selon la revendication 1, **caractérisé en ce que** le corps de soupape de dépression (13, 113, 213) est disposé sur leur côté inférieur opposé au corps de soupape de surpression (12) de l'élément intérieur de bouchon (15), et recouvre de manière amovible un canal de dépression (67, 68, 176, 276) dans le fond (38, 138, 238) de l'élément intérieur du bouchon (15).

3. Bouchon de fermeture selon l'une quelconque des revendications 1 ou 2, **caractérisé en ce que** l'élément intérieur du bouchon (15) est recouvert, au niveau de son fond (38, 138), d'un capuchon (69, 169), sur lequel repose le corps de soupape de dépression (13, 113).

4. Bouchon de fermeture selon au moins l'une quelconque des revendications 1 à 3, **caractérisé en ce que** le corps de soupape de dépression (113, 213) peut être déplacé axialement à l'encontre de l'action d'un ressort de rappel (173, 273).

5. Bouchon de fermeture selon au moins l'une quelconque des revendications 1 à 3, **caractérisé en ce que** le corps de soupape de dépression (13) est formé par une soupape d'isolement, dont l'élément central est maintenu de manière fixe entre le fond (38) de l'élément intérieur de bouchon (15) et un capuchon (69), et dont l'élément d'isolement (61) recouvre le canal de dépression (67, 68).

6. Bouchon de fermeture, dans lequel l'élément extérieur du bouchon (16) présente un élément de fermeture (17) pour le bec du récipient et un élément de prise (18) pouvant tourner par rapport à celui-ci, selon au moins l'une quelconque des revendications précédentes, **caractérisé en ce que** la capsule à membrane (50) agit, à une extrémité, sur la précontrainte (44) du corps de soupape de surpression (12) et, à l'autre extrémité, sur un organe de sûreté contre la torsion (19) entre l'élément de prise (18) et l'élément de fermeture (17) de l'élément extérieur du bouchon (16).

7. Bouchon de fermeture selon la revendication 6, **caractérisé en ce que** l'organe de sûreté contre la torsion (19) est sollicité par un ressort de rappel (26) à l'opposé de la capsule à membrane (50).

8. Bouchon de fermeture selon l'une quelconque des revendications 6 ou 7, **caractérisé en ce que** l'organe de sûreté contre la torsion (19) est formé par une plaque de blocage (27) avec des griffes verticales (29), moyennant quoi la plaque de blocage (27) peut être déplacée axialement par rapport à l'élément de prise (18), mais elle ne peut pas tourner, et les griffes (29) peuvent être mises en prise et hors de prise avec les évidements (31) dans l'élément de fermeture (17).

9. Bouchon de fermeture selon au moins l'une quelconque des revendications précédentes, **caractérisé en ce que** la capsule à membrane (50) est prévue entre la plaque de blocage (27) de l'organe de sûreté contre la torsion (19) et un élément de guidage (46, 48) pouvant se déplacer axialement, entre lequel et entre le corps de soupape de surpression (12) est disposé un ressort de rappel (44).

10. Bouchon de fermeture selon la revendication 9, **caractérisé en ce que** l'élément de guidage (46, 48) entoure le capteur de température (54) configuré sous la forme d'une baguette.

11. Bouchon de fermeture selon au moins l'une quelconque des revendications précédentes, **caractérisé en ce que** le capteur de température (54) est étanchéifié par rapport au corps de soupape de surpression (12).
